# EUROPÄISCHE PATENTSCHRIFT

(11) **EP 0 827 703 B1**
(45) Veröffentlichungstag und Bekanntmachung des Hinweises auf die Patenterteilung: **22.03.2000**
(21) Anmeldenummer: 97113826.8
(22) Anmeldetag: 11.08.1997
(51) Int. Cl.: A47B 88/00

(54) **Beschlagteil zur einstellbaren Festlegung einer Frontblende**
Fitting for adjustable mounting of a front panel
Ferrure pour la fixation réglable d'un panneau frontal

(30) Priorität: 09.09.1996 DE 29615670 U
(43) Veröffentlichungstag der Anmeldung: 11.03.1998
(73) Patentinhaber: PAUL HETTICH GMBH & CO., D-32278 Kirchlengern (DE)
(72) Erfinder: Ohlendorf, Heinz, 32105 Bad Salzuflen (DE)
(74) Vertreter: Stracke, Alexander, Dipl.-Ing.

(56) Entgegenhaltungen:
- EP-A- 0 702 915
- DE-U- 29 506 228

## Beschreibung

Die vorliegende Erfindung betrifft ein Beschlagteil zur einstellbaren Festlegung einer Frontblende eines auf Führungsschienen geführten Möbelauszugsteiles, bestehend aus einem mit einer Führungsschiene verbindbaren Tragteil, einem mit einer Frontblende verbindbaren Frontblendenhalter und einem Zwischenstück, welches gelenkig sowohl mit dem Tragteil wie auch mit dem Frontblendenhalter verbunden ist und gegenüber dem Tragteil - parallel zur Schwenkachse zwischen Tragteil und Zwischenstück - höhenverstellbar ist.

Aus der EP 0 702 915 A2 ist ein Beschlag zur einstellbaren Festlegung einer Frontblende bekannt, der zwei Beschlagteile der gattungsgemäßen Art aufweist wo das Zwischenstück mit einer quer zur Achsrichtung des Gewindebolzens verlaufenden Bohrung mit einem bestehenden Gewindegang ausgestattet ist, in welche eine das Tragteil durchtretende Spindel eingreift, die gegenüber dem Tragteil axial unverschiebbar, in Achsrichtung des Gewindebolzens aber verstellbar festgelegt ist und an einem kopfseitigen Ende einen Betätigungmittel aufweist.

Zur Festlegung einer Frontblende an einem Auszugsteil eines Möbels werden zwei Beschlagteile benötigt, wobei diese beiden Beschlagteile an der linken und an der rechten Führungsschiene eines Möbelauszugsteiles festgelegt werden.

Das jeweilige Tragteil ist gegenüber der Führungsschiene des Möbelauszugsteiles praktisch ortsfest festgelegt. Das jeweilige Zwischenstück, an dem jeweils ein Frontblendenhalter befestigt ist, kann gegenüber dem Tragteil sowohl in der Höhe wie auch quer zur Verschieberichtung des Möbelauszugsteiles verstellt bzw. verschwenkt oder justiert werden, so daß die Möglichkeit besteht, eine über die Frontblendenhalter mit den beiden Zwischenstücken verbundene Frontblende sowohl horizontal wie auch vertikal exakt auszurichten.

Der vorliegenden Erfindung liegt die Aufgabe zugrunde, ein Beschlagteil der gattungsgemäßen Art konstruktiv zu vereinfachen und gleichzeitig so zu gestalten, daß die notwendigen Justier- oder Einstellvorgänge ohne Zuhilfenahme von Werkzeugen auch von technisch ungeübten Personen ausgeführt werden können.

Diese Aufgabe wird erfindungsgemäß dadurch gelöst, daß das Zwischenstück mit einem parallel zur Schwenkachse verlaufenden Gewindebolzen ausgestattet ist, auf dem ein Handbetätigungsrad aufgeschraubt ist, welches gegenüber dem Tragteil in Achsrichtung des Gewindebolzens unverschiebbar festgelegt und quer zur Achsrichtung des Gewindebolzens verschiebbar ist, und daß das Zwischenstück mit einer quer zur Achsrichtung des Gewindebolzens verlaufenden Bohrung mit mindestens einem vollständig umlaufenden oder aus Segmenten bestehenden Gewindegang ausgestattet ist, in welche eine das Tragteil durchtretende Spindel eingreift, die gegenüber dem Tragteil axial unverschiebbar, in Achsrichtung des Gewindebolzens aber verstellbar festgelegt ist und an einem kopfseitigen Ende einen Betätigungshebel aufweist.

Durch die Anordnung des gegenüber dem Tragteil axial festgelegten Handrades einerseits und die Ausgestaltung der Spindel mit einem Betätigungshebel andererseits wird erreicht, daß die zur Justierung einer Frontblende erforderlichen Verstellungen ohne Zuhilfenahme von Werkzeugen ausgeführt werden können.

Auf dem Tragteil können Markierungen angebracht sein, welche eine Orientierungshilfe dafür bieten, welche Betätigungsrichtung des Handrades oder der Spindel zu einem Anheben oder Absenken bzw. einem Verschieben nach links oder rechts und damit einer entsprechenden Verstellung der Frontblende führt.

Das erfindungsgemäße Beschlagteil ist somit nicht nur werkzeuglos zu bedienen, sondern auch technisch ungeübte Personen dürften keine Schwierigkeiten damit haben, die für die Justierung einer Frontblende erforderlichen Verstellungen vornehmen zu können.

Insbesondere in konstruktiver Hinsicht ist es besonders zweckmäßig, wenn die Bohrung nebst Spindel einerseits und der Gewindebolzen andererseits in einer gemeinsamen Flucht übereinander angeordnet sind. Hierdurch wird der gesamte Platzbedarf des Beschlagteiles verkleinert gegenüber Lösungen, bei denen die Gewindebohrung nebst Spindel gegenüber dem Gewindebolzen seitlich versetzt angeordnet ist.

Weitere Merkmale der Erfindung sind Gegenstand weiterer Unteransprüche.

In den beigefügten Zeichnungen ist ein bevorzugtes Ausführungsbeispiel der Erfindung dargestellt und wird im folgenden näher beschrieben.

Es zeigen:
- Figur 1: Eine Seitenansicht eines erfindungsgemäßen Beschlagteiles,
- Figur 2: einen schematisch dargestellten Vertikalschnitt durch ein Beschlagteil gemäß Fig. 1 mit einer daran angeschlossenen Frontblende,
- Figur 3: einen Schnitt nach der Linie III-III in Fig. 2 in einer Vormontagestellung von Tragteil und Zwischenstück,
- Figur 4: einen der Fig. 3 entsprechenden Schnitt während des Einsetzens des Zwischenstückes in das Tragteil,
- Figur 5: einen den Fig. 3 und 4 entsprechenden Schnitt bei vollständig in das Tragteil eingesetztem Zwischenstück, aber vor der Montage einer Spindel zur Querverstellung,
- Figur 6: einen der Fig. 5 entsprechenden Schnitt in einer Montage-Zwischenstellung bezüglich der Spindel,
- Figur 7: einen den Fig. 3 bis 6 entsprechenden Schnitt durch das komplett montierte Beschlagteil mit einem andeutungsweise gezeigten, auf das Beschlagteil aufgesetzten Möbelauszugsteil,
- Figur 8: eine lediglich das Beschlagteil betreffende Teilansicht in Richtung des Pfeiles VIII in Fig. 7.

In den Fig. 1 und 2 ist mit dem Bezugszeichen 10 insgesamt ein Beschlagteil zur einstellbaren Festlegung einer Frontblende 11 eines auf Führungsschienen geführten Möbelauszugsteiles 12 bezeichnet, welches im wesentlichen aus einem Tragteil 13, einem Zwischenstück 14 sowie einem Frontblendenhalter 15 besteht.

Das Tragteil 13 ist an einer Führungsschiene eines Möbelauszugsteiles 12 (in den Zeichnungen nicht dargestellt) festlegbar.

Das Zwischenstück 14 ist auf einen Führungszapfen 16 des Tragteiles 13 aufgeschoben und gegenüber diesem Führungszapfen 16 verschwenkbar. Verschwenkbar mit dem Zwischenstück 14 ist auch der Frontblendenhalter 15 verbunden, und zwar um eine parallel zum Führungszapfen 16 verlaufende Schwenkachse.

Das Zwischenstück 14 ist somit gegenüber dem als ortsfest zu betrachtenden Tragteil 13 sowohl höhenverstellbar wie auch um die Achse des Führungszapfens 16 schwenkbar.

Da zur Festlegung einer Frontblende 11 sowohl links- wie auch rechtsseitig jeweils ein derartiges Beschlagteil 10 Verwendung findet, kann eine Frontblende 11 in horizontaler wie auch vertikaler Richtung exakt eingestellt bzw. justiert werden.

Um eine Verstellung des Zwischenstückes 14 in vertikaler Richtung zu bewirken, ist am Zwischenstück 14 ein Gewindebolzen 17 angeordnet, auf dem ein Handbetätigungsrad 18 aufgeschraubt ist, welches gegenüber dem Tragteil 13 axial unverschiebbar festgelegt ist.

Durch Drehen des Handrades 18 wird das Zwischenstück 14 längs der Achse des Führungszapfens 16 angehoben oder abgesenkt.

Für die Verschwenkung des Zwischenstückes 14 um die Achse des Führungszapfens 16 ist eine in eine Bohrung 19 mit mindestens einem vollständig umlaufenden oder aus Segmenten bestehenden Gewindegang eingreifende Spindel 20 vorgesehen, welche innerhalb des Tragteiles 13 ebenfalls axial unverschiebbar festgelegt ist und an einem kopfseitigen Ende einen Betätigungshebel 21 aufweist.

Wie insbesondere die Fig. 3 bis 8 deutlich machen, ist das Handbetätigungsrad 18, welches auf den Gewindebolzen 17 aufgeschraubt ist, mit einem scheibenartigen, umlaufenden Bund 22 versehen, der in Schlitze 23 des Tragteiles 13 eingreift. Hierdurch ist die axiale Unverschiebbarkeit des Handbetätigungsrades 18 gegenüber dem Tragteil 13 bewirkt.

Wie aus den Fig. 3 bis 7 weiterhin hervorgeht, ist das Handbetätigungsrad 18 in seinem in das Tragteil 13 hineinragenden Bereich mit einer Einschnürung 24 versehen, so daß die Möglichkeit besteht, das Handbetätigungsrad 18 innerhalb des Tragteiles 13 quer zur Längsachse des Gewindebolzens 17 im Sinne des Doppelpfeiles A in Fig. 5 zu verschieben.

Die Spindel 20, die in die Bohrung 19 des Zwischenstückes 14 eingreift, ist innerhalb des Tragteiles 13 axial unverschiebbar gelagert, kann aber insgesamt in Richtung der Achse des Gewindebolzens 17 gegenüber dem Tragteil 13 verschoben werden, was dadurch möglich ist, daß das Tragteil 13 in dem Bereich, in dem es von der Spindel 20 durchtreten ist, mit Langlöchern 25 und 26 ausgestattet ist.

Die Breite dieser Langlöcher 25 und 26 entspricht jeweils etwa dem Durchmesser des jeweils durchtretenden Spindelabschnittes.

Die axiale Festlegung der Spindel 20 gegenüber dem Tragteil 13 wird dadurch erreicht, daß diese Spindel 20 auf derjenigen Seite, auf der der Betätigungshebel 21 angeordnet ist, auf dem Tragteil 13 aufliegt und am anderen Ende mit einem geschlitzten Kopf 27 versehen ist, der unter Zusammenpressung durch das betreffende Langloch 25 hindurchgedrückt wird und dann mit seinen Vorsprüngen 28 ebenfalls an der Außenseite des Tragteiles 13 anliegt.

Das Tragteil 13 ist aus einem federelastischen Kunststoff hergestellt und kann somit beim Einsetzen des Handbetätigungsrades 18 vorübergehend entsprechend verformt werden, so wie dies Fig. 4 zeigt. Sobald der Bund 22 des Handbetätigungsrades 18 in die beiden Schlitze 23 des Tragteiles 13 eingreift, federn die zuvor aufgeweiteten Wandungsteile wieder zurück und fixieren dann das Handbetätigungsrad 18.

Nach diesem Montagezwischenschritt, den Fig. 5 dokumentiert, wird die Spindel 20, die ebenfalls vorzugsweise aus Kunststoff gefertigt ist, eingesetzt. In der in Fig. 6 gezeigten Zwischenposition bei der Montage der Spindel 20 liegt der geschlitzte Kopf 27 kurz vor dem Durchbruch durch das Langloch 25. Wenn der Kopf 27 durch dieses Langloch 25 hindurchgedrückt ist, ist auch die Spindel 20 axial gegenüber dem Tragteil 13 fixiert. Diese endgültige Montageposition zeigt Fig. 7.

Es kann nun beliebig eine Höhen- oder Querverstellung des Zwischenstückes 14 erfolgen durch Betätigung entweder des Handbetätigungsrades 18 oder der Spindel 20 über den damit verbundenen Hebel 21.

Am Tragteil 13 können beliebige Hinweise oder Markierungen angebracht werden, um die jeweilige Justierrichtung auch optisch zu dokumentieren, so daß auch technisch ungeübte Personen in der Lage sind, ohne Zuhilfenahme irgendwelcher Werkzeuge die Frontblende 11 eines Möbelauszugsteiles exakt zu justieren.

Der Hebel 21 liegt in Montagestellung auf dem Tragteil 13 auf. Im möglichen Verschwenkbereich des Hebels 21 sind an diesem Tragteil 13 Rastvorsprünge oder Rastausnehmungen 29 vorgesehen, die mit einer entsprechend gestalteten Rastausnehmung oder einem entsprechend gestalteten Rastvorsprung am Hebel 21 zusammenwirken, so daß eine eingenommene Verstellposition des Hebels 21 selbsttätig fixiert ist.

## Patentansprüche

1. Beschlagteil zur einstellbaren Festlegung einer Frontblende eines auf Führungsschienen geführten Möbelauszugsteiles, bestehend aus einem mit einer Führungsschiene verbindbaren Tragteil, einem mit einer Frontblende verbindbaren Frontblendenhalter und einem Zwischenstück, welches gelenkig sowohl mit dem Tragteil wie auch mit dem Frontblendenhalter verbunden ist und gegenüber dem Tragteil - parallel zur Schwenkachse zwischen Tragteil und Zwischenstück - höhenverstellbar ist, **dadurch gekennzeichnet, daß** das Zwischenstück (14) mit einem parallel zur Schwenkachse verlaufenden Gewindebolzen (17) ausgestattet ist, auf dem ein Handbetätigungsrad (18) aufgeschraubt ist, welches gegenüber dem Tragteil (13) in Achsrichtung des Gewindebolzens (17) unverschiebbar festgelegt und quer zur Achsrichtung des Gewindebolzens (17) verschiebbar ist, und daß das Zwischenstück (14) mit einer quer zur Achsrichtung des Gewindebolzens (17) verlaufenden Bohrung (19) mit mindestens einem vollständig umlaufenden oder aus Segmenten bestehenden Gewindegang ausgestattet ist, in welche eine das Tragteil (13) durchtretende Spindel (20) eingreift, die gegenüber dem Tragteil (13) axial unverschiebbar, in Achsrichtung des Gewindebolzens (17) aber verstellbar festgelegt ist und an einem kopfseitigen Ende einen Betätigungshebel (21) aufweist.

2. Beschlagteil nach Anspruch 1, **dadurch gekennzeichnet, daß** die Bohrung (19) nebst Spindel (20) einerseits und der Gewindebolzen (17) andererseits in einer gemeinsamen Flucht übereinander angeordnet sind.

3. Beschlagteil nach Anspruch 1 oder 2, **dadurch gekennzeichnet, daß** das Handbetätigungsrad (18) mit einem scheibenartigen, umlaufenden Bund (22) versehen ist, welcher zur axialen Fixierung des Handbetätigungsrades (18) gegenüber dem Tragteil (13) in dafür vorgesehene Schlitze (23) des Tragteiles (13) eingreift.

4. Beschlagteil nach Anspruch 3, **dadurch gekennzeichnet, daß** das Handbetätigungsrad (18) in seinem in das Tragteil (13) hineinragenden Bereich mit einer Einkerbung oder Einschnürung (24) versehen ist.

5. Beschlagteil nach einem oder mehreren der vorhergehenden Ansprüche, **dadurch gekennzeichnet, daß** die Spindel (20) das Tragteil (13) im Bereich zweier Langlöcher (25, 26) durchtritt, wobei sich diese Langlöcher (25, 26) in Achsrichtung des Gewindebolzens (17) erstrecken und hinsichtlich ihrer Breite entsprechend dem jeweiligen Durchmesserbereich der Spindel (20) entsprechen.

6. Beschlagteil nach Anspruch 5, **dadurch gekennzeichnet, daß** die Spindel (20) mit ihrem Betätigungshebel (21) auf einer Außenseite des Tragteiles (13) aufliegt und an ihrem anderen Ende mit einem geschlitzten Kopf (27) ausgestattet ist, dessen Verdickungen (28) nach dem Durchtritt durch das entsprechende Langloch (25) auf der Außenseite des Tragteiles (13) aufliegen.

7. Beschlagteil nach einem oder mehreren der vorhergehenden Ansprüche, **dadurch gekennzeichnet, daß** das Tragteil (13) aus einem federelastischen Kunststoff hergestellt ist.

8. Beschlagteil nach einem oder mehreren der vorhergehenden Ansprüche, **dadurch gekennzeichnet, daß** die Spindel (20) nebst Betätigungshebel (21) aus einem federelastischen Kunststoff hergestellt ist.

9. Beschlagteil nach einem oder mehreren der vorhergehenden Ansprüche, **dadurch gekennzeichnet, daß** im Auflage- und Verschwenkbereich des Hebels (21) am Tragteil (13) Rastvorsprünge oder Rastausnehmungen (29) angebracht sind, die mit einer entsprechend gestalteten Rastausnehmung oder einem entsprechend gestalteten Rastvorsprung am Hebel (21) zusammenwirken.

## Claims

1. A fitment for adjustably fixing a front panel of an extension portion, guided on guide rails, of an article of furniture, comprising a support member which can be connected to a guide rail, a front panel holder which can be connected to a front panel, and an intermediate portion which is hingedly connected both to the support member and also to the front panel holder and which is displaceable in respect of height relative to the support member - parallel to the pivot axis between the support member and the intermediate portion -, characterised in that the intermediate portion (14) is provided with a screwthreaded bolt (17) which extends parallel to the pivot axis and on which is screwed a hand actuating wheel (18) which is immovably fixed with respect to the support member (13) in the axial direction of the screwthreaded bolt (17) and is displaceable transversely with respect to the axial direction of the screwthreaded bolt (17), and that the intermediate portion (14) is provided with a bore (19) extending transversely with respect to the axial direction of the screwthreaded bolt (17), with at least one thread pitch which extends completely therearound or which comprises segments, into which bore engages a spindle (20) which passes through the support member (13) and which is axially immovable with respect to the support member (13) but is displaceably fixed in the axial direction of the screwthreaded bolt (17) and at an end towards its head has an actuating lever (21).

2. A fitment according to claim 1 characterised in that the bore (19) together with the spindle (20) on the one hand and the screwthreaded bolt (17) on the other hand are arranged in joint alignment in mutually superposed relationship.

3. A fitment according to claim 1 or claim 2 characterised in that the hand actuating wheel (18) is provided with a disc-like, peripherally extending flange (22) which for the purposes of axial fixing of the hand actuating wheel (18) relative to the support member (13) engages into slots (23) provided for that purpose in the support member (13).

4. A fitment according to claim 3 characterised in that, in its region which projects into the support member (13), the hand actuating wheel (18) is provided with a notch or constriction (24).

5. A fitment according to one or more of the preceding claims characterised in that the spindle (20) passes through the support member (13) in the region of two elongate holes (25, 26), wherein said elongate holes (25, 26) extend in the axial direction of the screwthreaded bolt (17) and suitably correspond in respect of their width to the respective diameter region of the spindle (20).

6. A fitment according to claim 5 characterised in that the spindle (20) bears with its actuating lever (21) on an outside of the support member (13) and is provided at its other end with a slotted head (27) whose thickened portions (28), after passing through the corresponding elongate hole (25), bear on the outside of the support member (13).

7. A fitment according to one or more of the preceding claims characterised in that the support member (13) is made from a resilient plastic material.

8. A fitment according to one or more of the preceding claims characterised in that the spindle (20) together with the actuating lever (21) is made from a resilient plastic material.

9. A fitment according to one or more of the preceding claims characterised in that disposed in the contact and pivotal region of the lever (21) on the support member (13) are retaining projections or retaining openings (29) which co-operate with a retaining opening of corresponding configuration or a retaining projection of corresponding configuration on the lever (21).

## Revendications

1. Ferrure pour la fixation réglable d'un panneau frontal d'une partie de meuble à tirer, montée sur des rails de guidage, la ferrure étant constituée d'une partie porteuse susceptible d'être reliée à un rail de guidage, d'un support de panneau frontal susceptible d'être relié à un panneau frontal et d'une pièce intermédiaire qui est reliée de façon articulée aussi bien à la partie porteuse qu'au support de panneau frontal et qui peut être réglée en hauteur vis-à-vis de la partie porteuse - parallèlement à l'axe de pivotement entre la partie porteuse et la pièce intermédiaire -, caractérisée en ce que la pièce intermédiaire (14) est équipée d'un boulon fileté (17) s'étendant parallèlement à l'axe de pivotement, sur lequel est vissée une roue d'actionnement à main (18) qui est montée fixe, sans possibilité de déplacement, vis-à-vis de la partie porteuse (13), dans la direction de l'axe du boulon fileté (17) et qui est susceptible d'être déplacée perpendiculairement à la direction de l'axe du boulon fileté (17), et en ce que la pièce intermédiaire (14) est équipée d'un perçage (19), s'étendant perpendiculairement à la direction de l'axe du boulon fileté (17), comportant un pas de vis s'étendant sur toute la circonférence ou constitué de segments, perçage dans lequel pénètre une broche (20), traversant la partie porteuse (13), qui, par rapport à la partie porteuse (13), est montée de façon axialement fixe mais déplaçable dans la direction de l'axe du boulon fileté (17) et présente un levier d'actionnement (21) à une extrémité située du côté de la tête.

2. Ferrure selon la revendication 1, caractérisée en ce que le perçage (19), ainsi que la broche (20) d'une part et le boulon fileté (17) d'autre part, sont disposés les uns au-dessus des autres, dans un alignement commun.

3. Ferrure selon la revendication 1 ou 2, caractérisée en ce que la roue d'actionnement à main (18) est pourvue d'un collet (22) circonférentiel, du type disque, qui, pour assurer la fixation axiale de la roue d'actionnement à main (18) par rapport à la partie porteuse (13), pénètre dans des fentes (23), ménagées à cet effet dans la partie porteuse (13).

4. Ferrure selon la revendication 3, caractérisée en ce que la roue d'actionnement à main (18), dans sa zone qui pénètre dans la partie porteuse (13), est pourvue d'une entaille ou rétrécissement (24).

5. Ferrure selon l'une ou plusieurs des revendications précédentes, caractérisée en ce que la broche (20) traverse la partie porteuse (13) dans la zone de deux perçages oblongs (25, 26), ces perçages oblongs (25, 26) s'étendant dans la direction de l'axe du boulon fileté (17), et leur largeur correspondant à la zone diamétrale de la broche (20).

6. Ferrure selon la revendication 5, caractérisée en ce que la broche (20), par son levier d'actionnement (21) repose sur une face extérieure de la partie porteuse (13) et est pourvue, à son autre extrémité, d'une tête (27) fendue, dont les épaississements (28), après avoir traversé le perçage oblong (25) correspondant, reposent sur la face extérieure de la partie porteuse (13).

7. Ferrure selon l'une ou plusieurs des revendications précédentes, caractérisée en ce que la partie porteuse (13) est constituée en matière synthétique présentant l'élasticité d'un ressort.

8. Ferrure selon l'une ou plusieurs des revendications précédentes, caractérisée en ce que la broche (20), ainsi que le levier d'actionnement (21), sont constitués en matière synthétique présentant l'élasticité d'un ressort.

9. Ferrure selon l'une ou plusieurs des revendications précédentes, caractérisée en ce que, dans la zone d'appui ou de pivotement du levier (21), sont prévus, sur la partie porteuse (13), des saillies d'enclenchement ou des évidements d'enclenchement (29) qui coopèrent avec un évidement d'enclenchement de forme correspondante, ou avec une saillie d'enclenchement de forme correspondante, présent(e) sur le levier (21).
